# EUROPÄISCHE PATENTSCHRIFT

(11) **EP 0 355 745 B1**
(45) Veröffentlichungstag und Bekanntmachung des Hinweises auf die Patenterteilung: **19.01.1994**
(21) Anmeldenummer: 89115293.6
(22) Anmeldetag: 18.08.1989
(51) Int. Cl.: F25C 1/14, B24C 1/00

(54) **Vorrichtung zum Herstellen von Eiskörnern**
Device for making ice grains
Dispositif de fabrication de grains de glace

(30) Priorität: 23.08.1988 DE 8810665 U
(43) Veröffentlichungstag der Anmeldung: 28.02.1990
(73) Patentinhaber: Ernst Manfred Küntzel GmbH Malereibetrieb, 80672 München (DE)
(72) Erfinder: Küntzel, Ernst Manfred, D-8000 München 21 (DE)
(74) Vertreter: Grünecker, Kinkeldey, Stockmair & Schwanhäusser Anwaltssozietät

(56) Entgegenhaltungen:
- EP-A- 0 182 342
- EP-A- 0 225 081
- DE-A- 2 442 365
- GB-A- 2 095 538
- US-A- 2 228 998

## Beschreibung

Die Erfindung betrifft eine Vorrichtung zum Herstellen von Eiskörnern, insbesondere für den Einsatz in Strahlputzgeräten, mit den Merkmalen des Oberbegriffs des Anspruchs 1.

Die GB-PS 13 97 102 offenbart ein Strahlputzgerät mit einer Vorrichtung zum Herstellen von Eiskörnern, die ohne jegliche Beschreibung lediglich als Eiszerkleinerungseinheit bezeichnet und in der Zeichnung schematisch dargestellt ist. Eiszerkleinerungseinheiten der eingangs genannten Art sind im Stand der Technik mehrfach beschrieben, beispielsweise in der US-PS 2,735,275, der DE-OS 32 46 724, der DE-OS 24 42 365 und der DE-OS 28 01 565. Die Eiszerkleinerungseinheiten gemäß dieser Druckschriften verwenden, in der Reihenfolge ihrer Aufzählung, als Träger mit einer Kühlfläche die Innenwandung eines vertikal angeordneten Hohlzylinders, die Außenfläche einer horizontalen Trommel, die parallelen Flächen einer vertikal angeordneten Scheibe oder die Oberfläche einer horizontal angeordneten Scheibe. All diesen Eiszerkleinerungseinheiten ist gemeinsam, daß die Flüssigkeit den Kühlflächen derart zugeführt wird, daß sie auf denselben zu einer ununterbrochenen Eisschicht erstarrt. Mittels verschiedener Schneideinrichtungen wird die Eisschicht zerkleinert und von der Kühlfläche entfernt. Beispielsweise verwendet die Eiszerkleinerungseinheit gemäß der US-PS 2,735,275 eine Reihe von Messern, die in horizontalen Bahnen entlang der Innenwandung des Hohlzylinders verfahren werden. Diese Messer sind mit bestimmten gegenseitigen Abständen und einer bestimmten Streckstellung gegenüber ihrer Bewegungsbahn sowie einer bestimmten Eindringtiefe in die Eisschicht parallel zueinander angeordnet, um die Eisschicht aufzubrechen. Dabei sind der Messerabstand, die Schrägstellung der Messer und deren Eindringtiefe in die Eisschicht äußerst kritisch. Beispielsweise wird bei einer zu großen Schrägstellung das Eis zerpulvert, während eine zu geringe Schrägstellung keine ausreichende Eisentfernung ermöglicht. Im letzteren Fall kann sogar sich eine immer dicker werdende Eissschicht aufbauen, deren Entfernung dann nicht mehr möglich ist.

In der US-A-2 228 998 ist eine Kühlvorrichtung offenbart, bei der eine Flüssigkeit mittels einer Versorgungsleitung in einem Sprühkopf auf eine erste Kühlfläche aufgesprüht wird. Die vollständig oder teilweise gefrorene Flüssigkeit wird dann durch einen beweglichen Arm zu einen Öffnung transportiert, und fällt auf eine unterhalb der ersten Kühlfläche angeordnete weitere Kühlfläche.

Die bekannten Eiszerkleinerungseinheiten sind trotz des wartungstechnischen und des konstruktiven Aufwandes, insbesondere hinsichtlich der Schneideinrichtungen, nicht geeignet, Eiskörner mit der für das Strahlputzen erforderlichen Maßgenauigkeit herzustellen. Ein weiterer Nachteil besteht darin, daß die Eiskörner aus dem Verbund der ununterbrochenen Eisschicht herausgebrochen werden müssen. Die dazu erforderlichen Energiemengen bewirken ein Oberflächenschmelzen der Eiskörner an ihren Trennflächen. Die dabei entstandenen Flüssigkeitsschichten kühlen bald darauf wieder ab und werden in den festen Zustand überführt, wobei sie die einzelnen Eiskörner erneut miteinander verbinden. Es entstehen dabei unterschiedlich große Konglomerate aus einzelnen Eiskörnern.

Es ist Aufgabe der Erfindung, eine Vorrichtung der eingangs genannten Art so weiterzubilden, daß mit geringem Aufwand einzelne, voneinander getrennte Eiskörner mit hoher Maßhaltigkeit hergestellt werden können.

Dies wird erfindungsgemäß durch die kennzeichnenden Merkmale des Anspruchs 1 erzielt.

Mittels des Tropfenbildners werden Tropfen bestimmter und genau einzuhaltender Größe in genau festgelegten Abständen voneinander gebildet. Diese Tropfen werden sodann auf die Kühlfläche übertragen, wo sie ohne Veränderung ihrer Größe und ihrer gegenseitigen Abstände zu Eistropfen erstarren. Es ist sodann nur noch erforderlich, diese Eistropfen mittels der Abstreifkante von der Kühlfläche zu entfernen. Dabei ist lediglich die sehr geringe Haftung der Eistropfen zur Kühlfläche unter Zufuhr entsprechend geringer Energiemengen zu überwinden, so daß kein Oberflächenschmelzen der Eistropfen mehr auftritt und diese infolgedessen als getrennte Eistropfen aus der Vorrichtung entnommen werden können.

Der Tropfenbildner als eine im wesentlichen horizontale Lochplatte mit einer Vielzahl von Durchgangslöchern ausgebildet.

Der Kühlflächenträger kann als im wesentlichen kreisrunde Trägerscheibe ausgebildet sein, deren Oberfläche die Kühlfläche darstellt.

Zur Erzielung eines kontinuierlichen Betriebs der Vorrichtung ist es günstig, den Tropfenbildner so auszubilden, daß er eine zum Kühlflächenträger im wesentlichen radial verlaufende, langgestreckte Form aufweist, und Kühlflächenträger und Tropfenbildner mittels einer Antriebseinrichtung relativ zueinander in ihrer jeweiligen Ebene zu bewegen. Dabei kann die Abstreifkante im Abstand vom Tropfenbildner angeordnet sein.

Vorzugsweise ist die Abstreifkante im wesentlichen radial zum Kühlflächenträger mit einer dessen Radius im wesentlichen entsprechenden Länge angeordnet.

Die Entfernung der Eistropfen ist besonders einfach, wenn im Randbereich des Kühlflächenträgers in einer Ebene unterhalb desselben ein Auffangtrichter für die abgestreiften Eistropfen angeordnet ist.

Vorzugsweise ist der Tropfenbildner stationär an einem Rahmen der Vorrichtung gehalten und der Kühlflächenträger an einer im Rahmen drehbar gelagerten, mit der Antriebseinrichtung gekuppelten Zentralachse befestigt. Dabei kann die Abstreifkante stationär angeordnet sein.

Der Abstreifbalken kann im Randbereich des Kühlflächenträgers an einer am Rahmen befestigten Stützeinrichtung abgestützt sein.

Rahmenrand außerhalb des Külhflächenträgers gehaltenen
Der Rahmen kann eine Bodenplatte in einer Ebene unterhalb des Kühlflächenträgers und eine Kopfplatte in einer Ebene oberhalb des Tropfenbildners umfassen.

Gemäß einer Weiterbildung der Erfindung sind zwischen Kopfplatte und Bodenplatte mehrere Anordnungen bestehend aus je einem Tropfenbildner, je einem Kühlflächenträger und je einer Abstreifkante angeordnet.

Zur Erzielung einer besonders gleichmäßigen Flüssigkeitsverteilung kann an jedes Loch des Tropfenbildners je ein Anschlußschlauch angeschlossen sein. Der Innendurchmesser jedes Anschlußschlauchs beträgt vorteilhafterweise in etwa 0,5 mm.

Vorzugsweise ist der Flüssigkeitsvorrat über ein in Richtung des Tropfenbildners sich verzweigendes Verteilsystem an die Anschlußschläuche angeschlossen. Dabei kann eine Dosier-Flüssigkeitspumpe zwischen dem Flüssigkeitsvorrat und dem Verteilsystem angeordnet sein.

Vorteilhafterweise sind die Bodenplatte und die Kopfplatte durch eine Ringwand miteinander zur Bildung eines im wesentlichen geschlossenen Raumes verbunden.

Gemäß einer Weiterbildung der Erfindung ist dieser geschlossene Raum als Kühlraum ausgebildet. Dabei kann der Kühlflächenträger aus Aluminium hergestellt sein.

Der Tropfenbildner ist beispielsweise auf- und abbewegbar, daß er bei Stillstand des Kühlflächenträgers die untere Totpunktstellung einnimmt. Die Tropfen werden somit unmittelbar vom Tropfenbildner auf den Kühlflächenträger übertragen, d. h. während der Übertragung sind die Tropfen in Berührung mit dem Kühlflächenträger und dem Tropfenbildner und lösen sich von letzterem erst nach Anheben desselben. Die Tropfen lösen sich also nicht erst vom Tropfenbildner und fallen dann bis zum Auftreffen auf den Kühlflächenträger herab. Die Gefahr des Zerreißens der Tropfen beim Auftreffen auf den Kühlflächenträger wird somit verhindert.

Dabei kann in der unteren Totpunktstellung der Abstand des Tropfenbildners vom Kühlflächenträger etwa 1 mm betragen.

Nachstehend ist die Erfindung anhand eines Ausführungsbeispiels unter Bezugnahme auf die Zeichnung näher beschrieben.

Es zeigen:
- Figur 1: eine schematische Darstellung einer erfindungsgemäßen Vorrichtung zum Herstellen von Eiskörnern als Teil eines Strahlputzgeräts,
- Figur 2: eine abgebrochene Schnittdarstellung der erfindungsgemäßen Vorrichtung nach Figur 1,
- Figur 3: eine Draufsicht der in Figur 2 gezeigten Anordnung bestehend aus dem Tropfenbildner, dem Kühlflächenträger und dem Abstreifbalken,
- Figur 4: einen Schnitt entlang der Linie IV-IV in Figur 3,
- Figur 5: eine Draufsicht auf die Antriebseinrichtung und
- Figur 6: eine Stirnansicht der Antriebseinrichtung im Schnitt.

Das in Figur 1 dargestellte Strahlputzgerät umfaßt die erfindungsgemäße Vorrichtung 1 zum Herstellen von Eiskörnern, die einerseits über ein Schlauchsystem 2 und ein Verteilsystem 3 an einen Wasservorrat 4 und andererseits über einen Transportschlauch 5 an eine Strahldüse 6 angeschlossen ist. Die für das Strahlputzen erforderliche Druckluft wird mittels eines Kompressors 7 erzeugt und über eine Leitung 8 dem Transportschlauch 5 zugeführt.

Der Wasservorrat 4 kann ein offenes oder auch geschlossenes Wasserreservoir sein, dem eine Dosierflüssigkeitpumpe 9 nachgeschaltet ist.

Die erfindungsgemäße Vorrichtung 1 umfaßt einen Rahmen bestehend aus einer horizontalen Bodenplatte 10 und einer mit Abstand oberhalb derselben angeordneten horizontalen Kopfplatte 11. Beide Platten 10, 11 sind durch eine in Figur 2 mit 12 angedeutete Ringwand miteinander zur Bildung eines im wesentlichen geschlossenen Kühlraums 13 verbunden.

Eine vertikale Zentralachse 14 ist in vertikaler Richtung unverschiebbar, jedoch drehbar in den Platten 10, 11 gelagert. Im Abstand von der Zentralachse 14 ist eine Nebenachse 15 ebenfalls in den Platten 10, 11 in vertikaler Richtung verschiebbar geführt.

Innerhalb des Kühlraums 13 sind übereinander mehrere Anordnungen 16 bestehend aus je einem Tropfenbildner 17, einem Kühlflächenträger 18 und einem Abstreifbalken 19 angebracht. Der Tropfenbildner 17 jeder Anordnung 16 ist in einer horizontalen Ebene mit Abstand oberhalb des Kühlflächenträgers 18, parallel zu diesem, angeordnet. Der Kühlflächenträger 18 besteht aus Aluminium. Seine dem Tropfenbildner 17 zugewandte Oberfläche 20 stellt eine Kühlfläche dar. Der Abstreifbalken 19 weist eine Abstreifkante 21 auf, die parallel zur Kühlfläche 20 verläuft und dieser aufliegt.

Der Kühlflächenträger 18 ist als kreisrunde Trägerscheibe ausgebildet, die an der Zentralachse 14 befestigt und mit dieser drehbar ist. Zu diesem Zweck ist die Zentralachse 14 mit einer noch zu beschreibenden Antriebseinrichtung 22 gekuppelt. Der Radius des Kühlflächenträgers 18 ist etwas geringer als der Abstand zwischen der Zentralachse 14 und der Nebenachse 15. Der Abstreifbalken 19 ist radial zum Kühlflächenträger 18 angeordnet. Seine bezüglich der Drehrichtung F des Kühlflächenträgers 18 nachlaufende Seite weist einschließlich der Abstreifkante 21 einen konvexen Verlauf auf. Der aus Kunststoff bestehende Abstreifbalken 19 ist mit einem Ende an der Zentralachse 14 und mit seinem anderen Ende an einem Zapfen 23 einer Stützeinrichtung 24 befestigt, welche im Randbereich des Kühlflächenträgers 18 unterhalb desselben angeordnet ist und eine Stützrolle 25 trägt, die dazu dient, den Kühlflächenträger 18 so abzustützen, daß er in seiner horizontalen Ebene verbleibt und auf diese Weise die Abstreifkante 21 über ihre Gesamtlänge der Kühlfläche 20 aufliegt. Die Stützeinrichtung 24 ist an der Bodenplatte 10 befestigt.

Im Bereich des Abstreifbalkens 19 ist unterhalb und im Randbereich des Kühlflächenträgers 18 ein Auffangtrichter 26 angeordnet, der über eine Fördereinrichtung 27 zum Transportschlauch 5 führt.

Der Tropfenbildner 17 ist als Lochplatte mit einer Vielzahl von schematisch in den Figuren 2 und 3 dargestellten Durchgangslöchern 28 ausgebildet. In der Draufsicht weist der Tropfenbildner 17 die Form eines Kreisausschnitts auf, der einen Winkel von 30° einschließt und drehfest mit der Nebenachse 15, mit dieser auf- und abbewegbar, befestigt und an der Zentralachse 14 abgestützt ist. Die Befestigung des Tropfenbildners 17 an der Nebenachse 15 erfolgt über einen Randabschnitt 29, der den Tropfenbildner 17 außerhalb des den Kühlflächenträger 18 überdeckenden Bereichs mit den Durchgangsbohrungen 28 radial (nach außen) und axial (in Richtung zur Kopfplatte 11) zur Nebenachse 15 verlagert. Der Randabschnitt 29 setzt sich entlang den verbleibenden Seiten des Tropfenbildners 17 zur Bildung eines ununterbrochen umlaufenden Randes fort. Auf diesen Rand ist ein Deckel 30 abnehmbar aufgesetzt, so daß der Tropfenbildner 17 insgesamt als Gehäuse ausgebildet ist.

Der Abstreifbalken 19 ist in Drehrichtung F des Kühlflächenträgers 18 mit einem Winkelabstand von etwa 330° vom Tropfenbildner 17 angeordnet.

Der Tropfenbildner 17 ist über das Schlauchsystem 2 an das Verteilsystem 3 angeschlossen. Zu diesem Zweck umfaßt das Schlauchsystem 2 nicht dargestellte Anschlußschläuche, deren Anzahl gleich der Anzahl der Bohrungen 28 ist. Jeder Anschlußschlauch ist durch den Deckel 30 hindurchgeführt und in das entsprechende Druchgangsloch 28 eingesteckt. Der Innendurchmesser jedes Anschlußschlauchs beträgt 0,5 mm. Die Anschlußschläuche sind im Schlauchsystem 2 gebündelt bis zum Verteilsystem 3 geführt. Wie in Figur 1 deutlich zu erkennen, ist das Verteilsystem 3 als ein vom Wasservorrat 4 aus in Richtung zum Schlauchsystem 2 stufenweise feiner werdendes, sich verzweigendes Verteilsystem ausgebildet, so daß letztendlich die feinste Abstufung des Verteilsystems 3 über den jeweiligen Anschlußschlauch in den aus Kunststoff bestehenden Tropfenbildner 17 eingeleitet wird.

Die Antriebseinrichtung 22 zum Antrieb der Zentralachse 14 und damit des Kühlflächenträgers 18 umfaßt eine Motor/Getriebeeinheit 31, einen Exenter 32 und eine Zähnung 33. Letztere ist in Form von zwölf vertikalen Zapfen ausgebildet, die mit gleichen gegenseitigen Abständen im Randbereich einer horizontalen Antriebsscheibe 34 ausgebildet sind. Die Antriebsscheibe 34 ist an dem über die Kopfplatte 11 überstehenden freien Ende der Zentralachse 15 befestigt.

Die an der Kopfplatte 11 befestigte Motor/Getriebeeinheit 31 weist eine Antriebsachse 35 auf, die an ihrem freien Ende den Exenter 32 in Form einer Gleitrolle trägt. Die Gleitrolle 32 ist in ihren Abmessungen und ihrer exentrischen Anordnung so auf die Zapfen 33 und deren gegenseitige Abstände abgestimmt, daß sie bei Drehung der Antriebsachse 35 die Antriebsscheibe 34 taktweise dreht. Mit anderen Worten, der Kühlflächenträger 18 wird während einer Umdrehung zwölfmal für jeweils einen bestimmten Zeitraum stillgesetzt.

Der Tropfenbildner 17 wird im Takt mit der intermittierenden Drehung des Kühlflächenträgers 18 durch entsprechende Hubbewegungen der Nebenachse 15 auf- und abbewegt. Zu diesem Zweck ist ein zweiarmiger Hebel 36 an einem an der Kopfplatte 11 befestigten Stützblock 38 bei 37 gelagert. Dieser zweiarmige Hebel 36 ist mit einem Arm 39 über eine Schwenkverbindung mit einem Stift 40 an dem über die Kopfplatte 11 überstehenden freien Ende der Nebenachse 15 befestigt. An den anderen Arm 41 greift ein an der Antriebsachse 35 exentrisch befestigter Nocken 42 derart an, daß bei Drehung der Antriebsachse 35 der zweiarmige Hebel 36 die Nebenachse 15 und damit den Tropfenbildner 17 auf- und abbewegt. Eine an der Kopfplatte 11 befestigte Feder 46 hält den Arm 41 des zweiarmigen Hebels 36 ständig in Anlage an die Antriebsachse 35 bzw. den Nocken 42. Der Nocken 42 ist gegenüber dem Exenter 32 um 90° in Drehrichtung D der Antriebsachse 35 vorlaufend angeordnet. Dadurch wird erreicht, daß dann, wenn der Exenter 32 und der entsprechende Zapfen 33 außer Eingriff kommen und damit der Kühlflächenträger 18 stillgesetzt wird, der Nocken 42 den Scheitelpunkt seiner Bewegungsbahn erreicht hat und damit der Tropfenbildner 17 über den zweiarmigen Hebel 36 und die Nebenachse 15 am unteren Totpunkt seiner Hubbewegung angelangt ist. Die exentrische Anordnung des Nocken 42 ist so gewählt, daß in der unteren Totpunktstellung der Abstand des Tropfenbildners 17 vom Kühlflächenträger 18 etwa 1 mm beträgt.

Die Fördereinrichtung 27 besteht aus einem Präzisionsrohr 43, in welchem ein Flügelrad 44 angeordnet ist. Das Flügelrad 44 ist mittels eines nicht gezeigten Antriebs drehbar antreibbar und weist mehrere Flügel auf, die mit großer Genauigkeit an die Innenwandung des Präzisionsrohres 43 angepaßt sind. Letzteres ist über eine Öffnung in seiner Oberseite mit dem Auffangtrichter 26 und mit einer Öffnung in seiner Unterseite mit einer an die Leitung 8 und den Transportschlauch 5 angeschlossenen Kammer 45 verbunden.

Die Funktion der erfindungsgemäßen Vorrichtung zum Herstellen von Eiskörnern ist wie folgt:
Mittels der Dosierflüssigkeitspumpe 9 werden dem Wasservorrat 4 dosierte Wassermengen, die durch einen der Pumpe 9 vorgeschalteten Filter von Verunreinigungen befreit sind, entnommen und über das Verteilsystem 3 in immer feiner abgestuften Mengen den einzelnen Anschlußschläuchen des Schlauchsystems 2 und über diese den einzelnen Durchgangsbohrungen 28 im Tropfenbildner 17 zugeführt.

Die sich an der Unterseite des Tropfenbildners an jedem Durchgangsloch 28 bildenden Wassertropfen werden bei stillstehendem Kühlflächenträger 18 unmittelbar auf dessen Kühlfläche 20 übertragen. Dabei ist der Tropfenbildner 17 mit einem Abstand von 1 mm oberhalb der Kühlfläche 20 angeordnet, so daß die nicht gezeigten Wassertropfen gleichzeitig sowohl am Tropfenbildner 17 als auch an der Kühlfläche 20 haften. Die Wassertropfen werden durch Anheben des Tropfenbildners 17 von diesem gelöst und verbleiben bezüglich ihrer Größe und gegenseitigen Abstände unverändert auf der Kühlfläche 20. Nunmehr erfolgt die intermittierende, d. h. von Stillstandzeiten unterbrochene Drehung des Kühlflächenträgers 18 mittels der Antriebseinrichtung 22 in Drehrichtung F. Währenddessen erstarren die Wassertropfen durch Wärmeentzug- der Kühlflächenträger 18 ist aus gut wärmeleitendem Aluminium hergestellt - zu Eistropfen, die bei Erreichen des Abstreifbalkens 19 durch die Abstreifkante 21 von der Kühlfläche 20 gelöst und in Folge der konvexen Ausbildung des Abstreifbalkens 19 zum Rand des Kühlflächenträgers 18 gedrängt werden. Von dort fallen sie in den Auffangtrichter 26, gelangen als einzelne Eistropfen (Größe maximal 4 mm) in die Fördereinrichtung 27, von der aus sie mittels des Flügelrades 44 in die Kammer 45 transportiert und von dort mittels der vom Kompressor 7 über die Leitung 8 angelieferten Druckluft (etwa 10 Bar) durch den Transportschlauch 5 zur Strahldüse 6 gefördert werden, aus der sie mit hoher Geschwindigkeit austreten.

Nach Absetzen der Wassertropfen auf den Kühlflächenträger 18 wird derselbe mittels der Antriebseinrichtung 22 um 1/₁₂ seines Umfangs, d. h. um 30° weitergedreht, so daß ein nachfolgender, von Eistropfen befreiter Bereich des Kühlflächenträgers 18 unter den Tropfenbildner 17 gelangt. Diese Drehbewegung des Kühlflächenträgers 18 wird dadurch eingeleitet, daß der Exenter 32 mit der in Drehrichtung D der Antriebsschaltung 34 nachlaufenden Rückseite eines Zapfens 33 (siehe gestrichelt dargestellten Exenter 32A in Figur 5; der zugeordnete Zapfen 33 ist durch den Nocken 42 verdeckt) in Eingriff kommt. Zu diesem Zeitpunkt befinden sich der Nocken 42 und der Arm 41 des zweiarmigen Hebels 36 außer Eingriff, so daß unter der Wirkung der Feder 46 der zweiarmige Hebel 36 die Nebenachse 15 und damit den Tropfenbildner 17 in dessen obere Totpunktstellung verfahren hat.

Der Zapfen 33 wird durch den mit der sich drehenden Antriebsachse 35 umlaufenden Exenter 32 in Drehrichtung D verschoben, wodurch die Antriebsscheibe 34 in Drehrichtung F und damit über die Zentralachse 14 der Kühlflächenträger 18 in Drehrichtung F gedreht wird. Der Nocken 42 und der Arm 41 sind noch außer Eingriff.

Sobald der Exenter 32 die in Figur 5 mit durchgezogenen Linien (rechts vom Exenter 32 A) gezeigte Stellung erreicht hat, gelangt er außer Eingriff mit dem an seiner Vorderseite anliegenden Zapfen 33. Damit ist die Drehbewegung der Antriebsscheibe 34 beendet, so daß der Kühlflächenträger 18 in seine Stillstandphase eintritt, wobei wie bereits erwähnt, ein nachfolgender, eistropfenfreier Bereich unterhalb des Tropfenbildners 17 angeordnet ist. Zu diesem Zeitpunkt gelangt der Nocken 42 in Eingriff mit dem Arm 41, hebt diesen an und senkt dadurch über den Hebelarm 39 und die Nebenachse 15 den Tropfenbildner 17 in seine untere Totpunktstellung ab. Die sich zwischenzeitlich an der Unterseite des Tropfenbildners 17 ausgebildeten Wassertropfen können nunmehr, wie bereits beschrieben, auf die Kühlfläche 20 übertragen werden.

Durch weitere Drehung der Antriebsachse 35 gelangt der Exenter 32 in Eingriff mit einem nachfolgenden Zapfen 33, so daß der vorgeschriebene Zyklus erneut durchlaufen wird.

## Patentansprüche

1. Vorrichtung (1) zum Herstellen von Eiskörnern, insbesondere für den Einsatz in Strahlputzgeräten, mit wenigstens einem Träger (18) mit einer Kühlfläche (20), die im wesentlichen horizontal mit Abstand unterhalb einer Flüssigkeits-Zufuhreinrichtung (3, 2, 17) angeordnet ist, und einer Eis-Ablöseeinrichtung (19, 21) mit einer zur Kühlfläche (20) parallelen und dieser im wesentlichen aufliegenden Abstreifkante (21) zum Abstreifen der mittels der Flüssigkeits-Zufuhreinrichtung der Kühlfläche (20) zugeführten und auf dieser zu Eis erstarrten Flüssigkeit, **dadurch gekennzeichnet,** daß ein Tropfenbildner (17) als Lochplatte mit einer Vielzahl von Durchgangslöchern (28) und daran angeschlossenen Anschlußschläuchen ausgebildet ist, die relativ zur Kühlfläche (20) zum Übertragen der gebildeten Tropfen auf diese bewegbar ist.

2. Vorrichtung nach Anspruch 1, **dadurch gekennzeichnet,** daß der Kühlflächenträger (18) für die Kühlfläche (20) als im wesentlichen kreisrunde Trägerscheibe (18) ausgebildet ist, deren Oberfläche die Kühlfläche (20) darstellt.

3. Vorrichtung nach Anspruch 1, **dadurch gekennzeichnet,** daß der Tropfenbildner (17) eine zum Kühlflächenträger (18) im wesentlichen radial verlaufende, langgestreckte Form aufweist, und daß Kühlflächenträger (18) und Tropfenbildner (17) mittels einer Antriebseinrichtung (22) relativ zueinander in ihrer jeweiligen Ebene bewegbar sind.

4. Vorrichtung nach wenigstens einem der vorhergehenden Ansprüche, **dadurch gekennzeichnet,** daß die Abstreifkante (21) im Abstand vom Tropfenbildner (17) angeordnet ist.

5. Vorrichtung nach wenigstens einem der vorhergehenden Ansprüche 2-4, **dadurch gekennzeichnet,** daß die Abstreifkante (21) im wesentlichen radial zum Kühlflächenträger (18) mit einer dessen Radius im wesentlichen entsprechenden Länge angeordnet ist.

6. Vorrichtung nach wenigstens einem der vorhergehenden Ansprüche, **dadurch gekennzeichnet,** daß im Randbereich des Kühlflächenträgers (18) in einer Ebene unterhalb desselben ein Auffangtrichter (26) für die abgestreiften Eistropfen angeordnet ist.

7. Vorrichtung nach wenigstens einem der vorhergehenden Ansprüche, **dadurch gekennzeichnet,** daß der Tropfenbildner (17) drehfest an einem Rahmen (10, 11) der Vorrichtung gehalten und der Kühlflächenträger (18) an einer im Rahmen (10, 11) drehbar gelagerten, mit der Antriebseinrichtung (22) gekuppelten Zentralachse (14) befestigt ist.

8. Vorrichtung nach wenigstens einem der vorhergehenden Ansprüche, **dadurch gekennzeichnet,** daß die Abstreifkante (21) stationär angeordnet ist.

9. Vorrichtung nach wenigstens einem der vorhergehenden Ansprüche, **dadurch gekennzeichnet,** daß die Abstreifkante (21) an einem der Abstreifbalken (19) ausgebildet ist, der im Randbereich des Kühlflächenträgers (18) an einer am Rahmen (10) befestigten Stützeinrichtung (24) abgestützt ist.

10. Vorrichtung nach wenigstens einem der vorhergehenden Ansprüche, **dadurch gekennzeichnet,** daß ein Rahmen (10, 11, 12) eine Bodenplatte (10) in einer Ebene unterhalb des Kühlflächenträgers (18) und eine Kopfplatte (11) in einer Ebene oberhalb des Tropfenbildners (17) umfaßt.

11. Vorrichtung nach Anspruch 10, **dadurch gekennzeichnet,** daß zwischen Kopfplatte (11) und Bodenplatte (10) mehrere Anordnungen (16) bestehend aus je einem Tropfenbildner (17), je einem Kühlflächenträger (18) und je einer Abstreifkante (19) angeordnet sind.

12. Vorrichtung nach wenigstens einem der vorhergehenden Ansprüche, **dadurch gekennzeichnet,** daß an jedes Loch (28) des Tropfenbildners (17) je ein Anschlußschlauch angeschlossen ist.

13. Vorrichtung nach wenigstens einem der vorhergehenden Ansprüche, **dadurch gekennzeichnet,** daß der Innendurchmesser jedes Anschlußschlauchs in etwa 0,5 mm beträgt.

14. Vorrichtung nach wenigstens einem der vorhergehenden Ansprüche, **dadurch gekennzeichnet,** daß ein Flüssigkeitsvorrat (4) über ein in Richtung des Tropfenbildners (17) sich verzweigendes Verteilsystem (3) an die Anschlußschläuche angeschlossen ist.

15. Vorrichtung nach Anspruch 14, **dadurch gekennzeichnet,** daß eine Dosier-Flüssigkeitspumpe (9) zwischen dem Flüssigkeitsvorrat (4) und dem Verteilsystem (3) angeordnet ist.

16. Vorrichtung nach wenigstens einem der Ansprüche 10-15, **dadurch gekennzeichnet,** daß die Bodenplatte (10) und die Kopfplatte (11) durch eine Ringwand (12) miteinander zur Bildung eines im wesentlichen geschlossenen Raums (13) verbunden sind.

17. Vorrichtung nach Anspruch 16, **dadurch gekennzeichnet,** daß der im wesentlichen geschlossene Raum (13) als Kühlraum (13) ausgebildet ist.

18. Vorrichtung nach wenigstens einem der vorhergehenden Ansprüche, **dadurch gekennzeichnet,** daß der Abstand des Tropfenbildners (17) vom Kühlflächenträger (18) bei Abwurf eines Tropfens etwa 1 mm beträgt.

## Claims

1. Apparatus (1) for making ice particles, more particularly for use in grit blasting devices, comprising at least one support (18) having a cooling surface (20) disposed substantially horizontally in spaced relationship beneath a liquid supply device (3, 2, 17), and an ice stripping device (19, 21) comprising a stripper edge (21) parallel to and substantially resting on the cooling surface (20), for stripping off the liquid supplied by the liquid supply device to the cooling surface (20) and solidified thereon to form ice, characterised in that a droplet former (17) is provided in the form of a perforated plate having a plurality of passage apertures (28) and connecting hoses connected thereto, said plate being movable relatively to the cooling surface (20) in order to transfer the resulting droplets thereto.

2. Apparatus according to claim 1, characterised in that the support (18) for the cooling surface (20) is constructed in the form of a substantially circular carrier disc (18), the surface of which forms the cooling surface (20).

3. Apparatus according to claim 1, characterised in that the droplet former (17) has an elongate shape extending substantially radially to the cooling surface support (18) and in that the cooling surface support (18) and the droplet former (17) are movable relatively to one another in their respective planes by means of a drive device (22).

4. Apparatus according to at least one of the preceding claims, characterised in that the stripper edge (21) is disposed at a distance from the droplet former (17).

5. Apparatus according to at least one of the preceding claims 2 to 4, characterised in that the stripper edge (21) is disposed substantially radially in relation to the cooling surface support (18) with a length corresponding substantially to the radius of said support.

6. Apparatus according to at least one of the preceding claims, characterised in that a collecting funnel (26) for the stripped-off ice droplets is disposed in the edge zone of the cooling surface support (18) in a plane beneath the latter.

7. Apparatus according to at least one of the preceding claims, characterised in that the droplet former (17) is mounted to be relatively non-rotatable on a frame (10, 11) of the apparatus and in that the cooling surface support (18) is secured to a central spindle (18) mounted rotatably in the frame (10, 11) and coupled to the drive device (22).

8. Apparatus according to at least one of the preceding claims, characterised in that the stripper edge (21) is stationary.

9. Apparatus according to at least one of the preceding claims, characterised in that the stripper edge (21) is formed on a stripper bar (19) which is supported in the edge zone of the cooling surface support (18) on a support device (24) fixed to the frame (10).

10. Apparatus according to at least one of the preceding claims, characterised in that a frame (10, 11, 12) comprises a baseplate (10) in a plane beneath the cooling surface support (18) and a top plate (11) in a plane above the droplet former (17).

11. Apparatus according to claim 10, characterised in that a plurality of devices (16) each consisting of a droplet former (17), a cooling surface support (18) and a stripper edge (19), are disposed between the top plate (11) and the baseplate (10).

12. Apparatus according to at least one of the preceding claims, characterised in that a connecting hose is connected to each hole (28) of the droplet former (17).

13. Apparatus according to at least one of the preceding claims, characterised in that the inside diameter of each connecting hose is about 0.5 mm.

14. Apparatus according to at least one of the preceding claims, characterised in that a liquid supply (4) is connected to the connecting hoses by way of a distributor system (3) which branches in the direction of the droplet former (17).

15. Apparatus according to claim 14, characterised in that a metering liquid pump (9) is disposed between the liquid supply (4) and the distribution system (3).

16. Apparatus according to at least one of claims 10 to 15, characterised in that the baseplate (10) and the top plate (11) are interconnected by an annular wall (12) to form a substantially closed chamber (13).

17. Apparatus according to claim 16, characterised in that the substantially closed chamber (13) is constructed as a cooling chamber (13).

18. Apparatus according to at least one of the preceding claims, characterised in that the distance between the droplet former (17) and the cooling surface support (18) on release of a droplet is about 1 mm.

## Revendications

1. Dispositif (1) de fabrication de gouttes de glace, en particulier pour utilisation dans des appareils de nettoyage par projection, avec au moins un support (18) et une face de refroidissement (20), disposée sensiblement horizontalement et à distance au dessous d'un dispositif d'amenée de liquide (3, 2, 17) et un dispositif de décollement de glace (19, 21), avec une arête de raclage (21), parallèle à la face de refroidissement (20) et soutenant pratiquement celle ci, en vue de racler le liquide ayant été amené, au moyen du dispositif d'amenée de liquide, sur la face de refroidissement (20) et s'y étant solidifié en formant de la glace, caractérisé en ce qu'un formateur de gouttes (17), se présentant sous la forme d'une plaque perforée avec une pluralité de trous traversants (28) et de tuyaux de raccordement, s'y raccordant, est réalisé et peut être déplacé par rapport à la face de refroidissement (20), en vue de transférer les gouttes formées sur celle ci.

2. Dispositif selon la revendication 1, caractérisé en ce que le support de face de refroidissement (18) destinée à la face de refroidissement (20) est réalisé sous la forme d'un disque support (18) sensiblement circulaire, dont la surface constitue la face de refroidissement (20).

3. Dispositif selon la revendication 1, caractérisé en ce que le formateur de gouttes (17) présente une forme allongée, s'étendant sensiblement radialement par rapport au support de face de refroidissement (18), et en ce que le support de face de refroidissement (18) et le formateur de gouttes (17) sont déplaçables l'un par rapport à l'autre dans leur plan respectif, à l'aide d'un dispositif d'entraînement (22).

4. Dispositif selon au moins l'une des revendications précédentes, caractérisé en ce que l'arête de raclage (21) est disposée à distance du formateur de gouttes (17).

5. Dispositif selon au moins des revendications 2 à 4 précédentes, caractérisé en ce que l'arête de raclage (21) est disposée sensiblement radialement par rapport au support de face de refroidissement (18), avec une longueur correspondant pratiquement à son rayon.

6. Dispositif selon au moins l'une des revendications précédentes, caractérisé en ce que, dans la zone marginale du support de face de refroidissement (18) est disposé, dans un plan situé au dessous de celui ci, un entonnoir de captage (26) destiné aux gouttes de glace ayant été enlevées par raclage.

7. Dispositif selon au moins l'une des revendications précédentes, caractérisé en ce que le formateur de gouttes (17) est fixé, assujetti en rotation, sur un cadre (10, 11) du dispositif et le support de face de refroidissement (18) est fixé sur un axe central (14), monté tournant dans le cadre (10, 11) et couplé au dispositif d'entraînement (22).

8. Dispositif selon au moins l'une des revendications précédentes, caractérisé en ce que l'arête de raclage (21) est stationnaire.

9. Dispositif selon au moins l'une des revendications précédentes, caractérisé en ce que l'arête de raclage (21) est réalisée sur l'une des poutres de raclage (19), prenant appui, dans la zone de bordure du support de face de refroidissement (18), sur un dispositif d'appui (24) fixé sur le cadre (10)

10. Dispositif selon l'une des revendications précédentes, caractérisé en ce qu'un cadre (10, 11, 12) comprend une plaque de fond (10) située dans un plan au dessous du support de face de refroidissement (18) et une plaque de tête (11) située dans un plan au dessus du formateur de gouttes (17).

11. Dispositif selon la revendication 10, caractérisé en ce qu'entre la plaque de tête (11) et la plaque de fond (10) sont disposés plusieurs agencements (16), composés pour chacun d'un formateur de gouttes (17), d'un support de face de refroidissement (18) et d'une arête de raclage (19).

12. Dispositif selon au moins l'une des revendications précédentes, caractérisé en ce qu'à chaque trou (28) du formateur de gouttes (17) est raccordé un tuyau de raccordement.

13. Dispositif selon au moins l'une des revendications précédentes, caractérisé en ce que le diamètre intérieur de chaque tuyau de raccordement est d'à peu près 0,5 mm.

14. Dispositif selon au moins l'une des revendications précédentes, caractérisé en ce qu'une réserve de liquide (4) est raccordée au tuyaux de raccordement, par l'intermédiaire d'un système distributeur (3) se ramifiant dans la direction du formateur de gouttes (17).

15. Dispositif selon la revendication 14, caractérisé en ce qu'une pompe doseuse de liquide (9) est disposée entre le stockage de liquide (4) et le système distributeur (3).

16. Dispositif selon au moins l'une des revendications 10 à 15, caractérisé en ce que la plaque de fond (10) et la plaque de tête (11) sont reliées ensemble au moyen d'une paroi annulaire (12), en vue de former un espace (13) pratiquement fermé.

17. Dispositif selon la revendication 16, caractérisé en ce que l'espace (13) pratiquement fermé est réalisé sous forme d'enceinte de refroidissement (13).

18. Dispositif selon au moins l'une des revendications précédentes, caractérisé en ce que la distance entre le formateur de gouttes (17) et le support de face de refroidissement (18) est d'à peu près 1 mm lors de l'éjection d'une goutte.
